# EUROPÄISCHE PATENTANMELDUNG

(11) **EP 1 022 134 A1**
(43) Veröffentlichungstag der Anmeldung: **26.07.2000**
(21) Anmeldenummer: 99810047.3
(22) Anmeldetag: 22.01.1999
(51) Int. Cl.: B41F 19/02

(54) **Verfahren und Vorrichtung zum Erzeugen eines Prägedrucks**

(71) Anmelder: Blockfabrik Lichtensteig AG, 9620 Lichtensteig (CH)
(72) Erfinder: Schneider, Peter, 9631 Ulisbach (CH)
(74) Vertreter: Wenger, René

(57) **Zusammenfassung**

In einem Verfahren und einer Vorrichtung zum Erzeugen eines Prägedruckes wird ein Bedruckstoff (10) durch eine Offsetrotationsdruckmaschine (1) geführt. In einem als Prägewerk (2) ausgebildeten Offsetdruckwerk wird der Bedruckstoff (10) zwischen dem auf einem Gummizylinder (5) gehaltenen Gummituch (6) und einer auf einem Plattenzylinder (3) gehaltenen Offsetplatte (4) hindurchgeführt. Durch Kontakt mit dem Gummituch wird der Bedruckstoff (10) in Vertiefungen (8) auf der Offsetplatte (4) gedrückt. Dabei wird eine Prägung im Bedruckstoff (10) erzeugt.

## Beschreibung

Die Erfindung betrifft ein Verfahren und eine Vorrichtung zum Erzeugen eines Prägedrucks auf einem Bedruckstoff gemäss den Merkmalen des Oberbegriffs der unabhängigen Patentansprüche.

Druckerzeugnisse wie z.B. Briefpapier werden häufig zusätzlich zu einer Bedruckung mit einer Prägung versehen. Neben ästhetischen Aspekten bietet ein solcher Prägedruck eine Garantiefunktion. Aufgrund der Prägung ist feststellbar, ob es sich bei dem Briefpapier um ein Original oder um eine Kopie handelt.

Es sind bereits verschiedene Verfahren zum Erzeugen von Prägedrucken, beispielsweise Thermoreliefdruck bekannt. Diese Druckarten sind aber alle verhältnismässig aufwendig, sodass entsprechend hergestellte Druckerzeugnisse mit Prägungen teuer sind. Vor allem im Zusammenhang mit Briefpapier, welches in grossen Mengen verbraucht wird, ist es wesentlich, dass die Herstellungskosten gering bleiben. Solches Briefpapier wird meist im günstigen Offsetdruck-Verfahren hergestellt. Es wäre deshalb vorteilhaft, wenn Prägungen in einem Offsetdruck-verfahren angebracht werden könnten.

Aus der DE 42 184 22 ist beispielsweise eine Bogen-Offesetrotationsdruckmaschine mit einem herausnehmbaren Eindruck- oder Veredelungswerk bekannt. Dazu ist in einem Offsetdruckwerk ein separates Werkzeug vorgesehen.

Aus der DE 44 353 06 ist eine Einrichtung zum Stanzen, Perforieren oder dergleichen in einer Bogen-Offsetmaschine bekannt. Parallel zum Gegendruckzylinder wird eine Werkzeugträgerwelle angeordnet, welche Werkzeugträgerringe trägt und im Maschinentakt umläuft.

Aus der DE 44 353 07 ist ebenfalls ein Verfahren und eine Vorrichtung zum Perforieren, Stanzen, Prägen oder ähnlichem in einer Bogen-Offsetmaschine bekannt. Neben Bedrucken sollen weitere Arbeitsgänge in einem Bogendurchlauf realisiert werden. Gemäss diesem Dokument wird der Bedruckstoff in einem Veredlungswerk bearbeitet und nachfolgend bedruckt.

Aus der DD 231 760 ist eine Vorrichtung zum Prägen auf Rotationsmaschinen bekannt, wobei bei Offsetdruckmaschinen das Gummituch als Matrize und die Bimetallprägeplatte als Patrize auf dem Druckzylinder angeordnet sind.

Aus der DE 27 36 213 ist ein Verfahren zum Bedrucken und Prägen von dünnen Folien bekannt. Anschliessend an ein bis sechs Druckwerke einer Druckmaschine ist ein Prägezylinder vorgesehen, der synchron mit der Druckmaschine betrieben wird.

Alle diese bekannten Verfahren und Vorrichtungen sind mit bestimmten Nachteilen behaftet. Zwar können damit Prägungen im Offset-Druckverfahren hergestellt werden. Gemäss diesen bekannten Verfahren und Vorrichtungen ist aber eine grössere Anpassung der Druckwerke nötig. Insbesondere müssen zusätzliche Prägewerke oder Werkzeuge vorgesehen werden. Damit sind herkömmliche Offsetdruckwerke nicht auf einfache Weise umrüstbar.

Es ist deshalb eine Aufgabe der vorliegenden Erfindung, ein Verfahren und eine Vorrichtung zum Erzeugen eines Prägedrucks in einer Offsetrotationsmaschine zu schaffen, welche wirtschaftlich und einfach durchführbar sind. Das Verfahren soll ausserdem auf einer herkömmlichen Offsetdruckmaschine ohne grossen zusätzlichen Aufwand durchführbar sein. Die Vorrichtung soll durch Umrüsten auf einfache Weise aus einer herkömmlichen Offsetdruckmaschine hergestellt werden können.

Erfindungsgemäss werden diese Aufgaben mit einem Verfahren und mit einer Vorrichtung mit den Merkmalen des kennzeichnenden Teils der unabhängigen Patentansprüche gelöst.

In einem Verfahren zum Erzeugen eines Prägedruckes auf einem Bedruckstoff, insbesondere auf einer Papierbahn wird der Bedruckstoff durch eine Offsetrotationsdruckmaschine geführt. Die Offsetrotationsdruckmaschine weist wenigstens ein Offsetdruckwerk auf. Das Offsetdruckwerk ist mit einem Plattenzylinder mit einer Offsetplatte, einem Gummizylinder mit einem Gummituch und mit einem Druckzylinder versehen.

Das Offsetdruckwerk (im Fall von einem einzigen Druckwerk) oder ein Offsetdruckwerk (im Fall von mehreren Druckwerken) ist gemäss den Merkmalen der Erfindung als Prägewerk ausgebildet. Zum Prägen wird der Bedruckstoff zwischen der Offsetplatte und dem Gummituch hindurchgeführt und dabei durch Vertiefungen oder Vorsprünge auf der Offsetplatte verformt, d.h. geprägt. Die Offsetplatte ist vorzugsweise mit einer Gravur versehen, in welche der Bedruckstoff hineinpressbar ist. Auf dem Gummituch kann zum Bilden einer Patrize eine Erhebung aufgetragen sein. Die Erhebung drückt den Bedruckstoff in die Gravur der Offsetplatte.

Die erfindungsgemässe Vorrichtung bzw. das erfindungsgemässe Verfahren erlauben ein einfaches Umrüsten von herkömmlichen Druckwerken. Anstelle einer üblichen Offsetplatte kann in einem der Druckwerke, vorzugsweise im letzten Druckwerk, eine Offsetplatte mit einer Vertiefung oder Erhebung eingesetzt werden. Auf dem Gummituch werden ausserdem an entsprechenden Stellen Erhebungen vorgesehen. Ansonsten sind keine Modifikationen im Vergleich zu einem herkömmlichen Druckwerk notwendig.

Im Gegensatz zu einem herkömmlichen Offsetdruckwerk wird der Bedruckstoff im Prägewerk zwischen der Offsetplatte und dem Gummituch hindurchgeführt.

Es ist auch denkbar, dass am Gummituch keine Modifikationen vorgenommen werden. In diesem Fall wird die Verformbarkeit des Gummimaterials verwendet, um den Bedruckstoff auf die Vorsprünge bzw. in die Vertiefungen der Offsetplatte zu drücken.

In einem bevorzugten Ausführungsbeispiel wird die Prägung im letzten Offsetdruckwerk in einer Druckmaschine angebracht. In vorangehenden Druckwerken kann dabei ein Farbauftrag erfolgen. Die Gravur auf der Offsetplatte des letzten Druckwerkes ist dabei vorteilhaft so angeordnet, dass die vorangehend bedruckten Stellen geprägt werden.

Grundsätzlich ist es unerheblich, in welcher Weise der Bedruckstoff zwischen der Offsetplatte und dem Gummituch hindurchgeführt wird. Damit möglichst wenig Modifikationen an einem bestehenden Offsetdruckwerk notwendig sind, ist es aber vorteilhaft, den Bedruckstoff zuerst in herkömmlicher Weise zwischen dem Druckzylinder und dem Gummituch und anschliessend zwischen dem Gummituch und der Offsetplatte hindurchzuführen. Anstatt dass der Bedruckstoff wie im herkömmlichen Druckverfahren nach der Druckplatte abgeführt wird, verbleibt er auf dem Gummituch und wird zwischen Gummituch und Offsetplatte weitergeführt. Damit in diesem Fall eine gewünschte Prägung erfolgt (d.h. der Bedruckstoff ist auf der bedruckten Seite erhoben) wird der Bedruckstoff vorzugsweise vor dem Eintritt in das Prägewerk umgedreht. Dazu kann er beispielsweise über eine Wendestange geführt werden.

Es hat sich ausserdem herausgestellt, dass im Fall eines vorangehenden Bedruckens der Bedruckstoff vor dem Eintritt in das Prägewerk vorteilhaft einer Trocknungsbehandlung unterzogen wird. Auf diese Weise wird sichergestellt, dass der Glanz der Druckfarbe trotz der mechanischen Bearbeitung im Prägewerk nicht beeinträchtigt wird. Zum Trocknen bietet sich insbesondere UV-Strahlung an. Es sind aber auch andere Trocknungsarten denkbar.

Die Offsetplatte weist typischerweise eine Dicke von 0,3 mm auf (herkömmliche Offsetplatte). Die Tiefe der Gravur beträgt etwa 0,1 bis 0,2 mm.

Die Patrize wird vorteilhaft durch auf das Gummituch auf getragene Erhebungen gebildet, beispielsweise durch aufgeklebtes Löschpapier.

Selbstverständlich ist es auch denkbar, das erfindungsgemässe Verfahren bzw. die erfindungsgemässe Vorrichtung nur zum Prägen einzusetzen, d.h. keine vorangehende Bedruckung durchzuführen. In diesem Fall wird eine farblose Prägung in einem im Prinzip herkömmlichen Offsetdruckwerk mit einer gravierten Offsetplatte hergestellt. Die Richtung, in der der Bedruckstoff durch das Druckwerk geführt wird, ist dabei von untergeordneter Bedeutung.

Selbstverständlich ist es auch denkbar, den Bedruckstoff direkt zwischen dem Gummituch und der Offsetplatte hindurchzuführen. In diesem Fall ist es aber notwendig, das Prägewerk im Vergleich zu einem herkömmlichen Druckwerk stärker zu modifizieren, insbesondere die Bewegungsrichtung zu ändern.

Die Erfindung wird im Folgenden in Ausführungsbeispielen und anhand der Zeichnungen näher erläutert. Es zeigen:
- Figur 1: eine schematische Darstellung einer Offsetdruckmaschine in der Seitenansicht,
- Figur 2: eine schematische Darstellung eines als Prägewerk ausgebildeten Offsetdruckwerkes in der Seitenansicht,
- Figur 3: eine vergrösserte Darstellung des Plattenzylinders und des Gummizylinders in einer Seitenansicht und
- Figur 4: eine vergrösserte Darstellung der Matrize in der Offsetplatte und der Patrize auf dem Gummituch in der Seitenansicht.

Figur 1 zeigt eine Offsetrotationsdruckmaschine 1. Die Offsetrotationsdruckmaschine 1 besteht aus vier nacheinander geschalteten Offsetdruckwerken 2, 2'. Selbstverständlich sind auch mehr als vier Druckwerke denkbar.

Ein Bedruckstoff 10 wird in herkömmlicher Art und Weise durch die drei ersten Offsetdruckwerke 2' geführt. Dabei werden verschiedene Farbaufdrucke angebracht. Die Darstellung der Offsetdruckwerke 2' ist schematisch. Selbstverständlich sind ausserdem die für ein Offsetdruckverfahren notwendigen Komponenten wie Farbauftragzylinder, Feuchteauftragzylinder etc. vorhanden. Als Bedruckstoff wird z.B. herkömmliches weisses 80 g/m² Papier verwendet.

Das vierte und letzte Druckwerk ist als Prägewerk 2 ausgebildet.

Der Bedruckstoff 10 wird aus dem letzten der drei Offsetdruckwerke 2' über eine Wendestange 11 geführt, dabei umgekehrt und schliesslich in das Prägewerk 2 geleitet.

Das Prägewerk 2 ist wie ein herkömmliches Offsetdruckwerk ausgebildet. Insbesondere weist das Prägewerk 2 einen Druckzylinder 7, einen Gummizylinder 5 mit einem Gummituch 6 und einen Plattenzylinder 3 mit einer Offsetplatte 4 auf.

Der Bedruckstoff 10, welcher mittels der Wendestange 11 umgekehrt wurde, wird zwischen dem Druckzylinder 7 und dem Gummituch 6 in das Prägewerk 2 eingeleitet. Anschliessend wird der Bedruckstoff 10 um den Gummizylinder 5 herum und zwischen dem Gummituch 6 und der Offsetplatte 4 hindurchgeführt.

Zwischen dem letzten der Druckwerke 2' und dem Prägewerk 2 ist ausserdem eine Vorrichtung 12 zum Beauf schlagen des Bedruckstoffes 10 mit UV-Strahlung vorgesehen.

Figur 2 zeigt eine vergrösserte Darstellung des als Prägewerk 2 ausgebildeten letzten Offsetdruckwerkes.

Das Prägewerk 2 ist ähnlich einem herkömmlichen Offsetdruckwerk ausgebildet. Schematisch sind Farb- und Feuchteauftragzylinder 13 dargestellt, welche in dem Prägewerk 2 jedoch keine Aufgabe erfüllen.

Im Gegensatz zu einem herkömmlichen Offsetdruckwerk ist die Offsetplatte 4, welche auf dem Plattenzylinder 3 angebracht ist, mit einer Gravur 8 versehen.

Der Bedruckstoff 10, welcher zwischen dem Gummituch 6 und der Offsetplatte 4 hindurchgeführt wird, wird aufgrund der durch das Gummituch 6 gebildeten Patrize (siehe Figuren 3 und 4) in die Gravur 8 der Offsetplatte 4 hineingedrückt. Auf diese Weise wird eine Prägung erzeugt. Das Prägewerk 2 läuft synchron mit den vorangeschalteten Offsetdruckwerken 2'. Anstatt dass im Prägewerk 2 wie bei herkömmlichen Offsetdruckmaschinen eine weitere Farbe aufgedruckt wird, wird an der gleichen Stelle eine Prägung vorgenommen. Die in den vorangehenden Offsetdruckwerken aufgebrachten Bedruckungen werden damit nachträglich geprägt.

In Figur 3 ist eine vergrösserte Darstellung der Führung des Bedruckstoffes 10 zwischen dem Druckzylinder 7, dem Gummizylinder 5 und dem Plattenzylinder 3 gezeigt. Auf der Oberfläche des Gummituchs 6 sind Erhebungen 9 vorgesehen. Damit wird eine Patrize auf den Gummituch 6 gebildet. Die Erhebungen 9 werden beispielsweise durch Löschpapier mit einer Dicke von 0,2 mm gebildet. Als Papier kann typischerweise Löschpapier 100 gm² eingesetzt werden. Das Papier zum Bilden der Erhebungen wird typischerweise aufgeklebt, beispielsweise mit Selbstklebefolie.

In Figur 4 ist das Zusammenspiel zwischen Matrize und Patrize im Detail gezeigt. Die Patrize wird durch das Gummituch 6 gebildet, welches mit Erhebungen 9 versehen ist. Die Matrize wird durch die Offsetplatte 4 gebildet, welche eine Gravur 8 aufweist.

Die Offsetplatte 4 ist eine herkömmliche Offsetplatte, beispielsweise aus Aluminium gefertigt. Die Dicke d beträgt 0,3 mm. Die Tiefe t der Gravur beträgt 0,2 mm.

Die Offsetplatte 4 ist wie in herkömmlichen Offsetdruckwerken einfach auswechselbar auf den Plattenzylinder 3 gehalten. Zum Erzeugen einer bestimmten Prägung wird eine Offsetplatte, welche eine entsprechende Gravur aufweist auf dem Plattenzylinder 3 aufgesetzt.

Gleichzeitig werden auf dem Gummituch 6 die Erhöhungen 9 angebracht.

Das Löschpapier wird mit einer doppelseitigen Selbstklebefolie bezogen. Die auf zutragende Dicke richtet sich nach dem zu prägenden Bedruckstoff 10.

Das Löschpapier wird befeuchtet und ein Druckgang mit der Matrize 8 gemacht. Die nicht prägenden Teile werden mit einem Messer entfernt.

## Patentansprüche

1. Verfahren zum Erzeugen eines Prägedruckes auf einem Bedruckstoff (10), insbesondere auf einer Papierbahn, wobei der Bedruckstoff (10) durch eine Offsetrotationsdruckmaschine (1) mit wenigstens einem Offsetdruckwerk (2, 2') geführt wird, welches einen Plattenzylinder (3) mit einer Offsetplatte (4), einen Gummizylinder (5) mit einem Gummituch (6) und einen Druckzylinder (7) aufweist,
dadurch gekennzeichnet, dass in einem als Prägewerk (2) ausgebildeten Offsetdruckwerk der Bedruckstoff (10) zwischen der Offsetplatte (4) und dem Gummituch (6) hindurchgeführt wird, wobei der Bedruckstoff mittels auf der Offsetplatte angebrachten Erhebungen oder Vertiefungen (8), insbesonder Gravuren, geprägt wird.

2. Verfahren nach Anspruch 1, dadurch gekennzeichnet, dass eine Prägung im letzten Offsetdruckwerk (2) der Offsetdruckmaschine (1) erfolgt, wobei in dem oder den vorangehenden Druckwerken (2') ein Farbauftrag erfolgt.

3. Verfahren nach Anspruch 2, dadurch gekennzeichnet, dass die Prägung derart erfolgt, dass die Prägung und der Farbaufdruck deckungsgleich sind.

4. Verfahren nach einem der Ansprüche 1 bis 3, dadurch gekennzeichnet, dass der Bedruckstoff (10) zuerst zwischen dem Druckzylinder (7) und dem Gummituch (6) und anschliessend zwischen dem Gummituch (6) und der Offsetplatte (4) des Prägewerkes (2) hindurchgeführt wird, wobei im Fall eines vorgängigen Farbauftrags der Bedruckstoff (10) vor dem Eintritt in das Prägewerk (2) umgedreht, vorzugsweise um eine Wendestange (11) geführt wird.

5. Verfahren nach einem der Ansprüche 2 bis 4, dadurch gekennzeichnet, dass der Bedruckstoff (10) vor dem Eintritt in das Prägewerk (2) einer Trockungsbehandlung unterzogen, vorzugsweise mit UV-Strahlung beaufschlagt wird.

6. Vorrichtung zum Erzeugen eines Prägedruckes auf einem Bedruckstoff (10), welche Vorrichtung als Offsetrotationsdruckmaschine (1) mit wenigstens einem Offsetdruckwerk (2, 2') mit einem Plattenzylinder (3) mit einer Offsetplatte (4), einem Gummizylinder (5) mit einem Gummituch (6) und einem Druckzylinder (7) ausgebildet ist,
dadurch gekennzeichnet, dass in einem als Prägewerk (2) ausgebildeten Offsetdruckwerk die Offsetplatte (4) mit Vertiefungen, insbesondere mit einer Gravur (8) versehen ist, dass der Bedruckstoff (10) zwischen dem Gummituch (6) und der Offsetplatte (4) hindurchführbar ist und dass vorzugsweise auf dem Gummituch (6) zum Bilden einer Patrize Erhebungen (9) aufgebracht sind, deren Form der Form der Vertiefung (8) entspricht.

7. Vorrichtung nach Anspruch 6, dadurch gekennzeichnet, dass die Offsetdruckmaschine (1) wenigstens ein weiteres Offsetdruckwerk (2') zum Bedrucken des Bedruckstoffes (10) aufweist.

8. Vorrichtung nach Anspruch 7, dadurch gekennzeichnet, dass nach dem oder dem letzten Offsetdruckwerk (2') zum Bedrucken des Bedruckstoffes (10) der Bedruckstoff (10) zuerst zwischen dem Druckzylinder (7) und dem Gummituch (6) und anschliessend zwischen dem Gummituch (6) und der Offsetplatte (4) hindurchführbar ist,
und dass zwischen dem letzten Offsetdruckwerk (2') und dem Prägewerk (2) Mittel (11) zum Umdrehen des Bedruckstoffes (10), insbesondere eine Wendestange (11) vorgesehen sind.

9. Vorrichtung nach Anspruch 7 oder 8, dadurch gekennzeichnet, dass zwischen dem letzen Offsetdruckwerk (2') und dem Prägewerk (2) ein Trocknungswerk (12), insbesondere eine Vorrichtung zum Bestrahlen des Bedruckstoffes (10) mit UV-Strahlung, angeordnet ist.

10. Vorrichtung nach einem der Ansprüche 6 bis 9, dadurch gekennzeichnet, dass die Offsetplatte (4) eine Dicke (d) von etwa 0,3 mm aufweist, und dass die Tiefe (t) der Gravur (8) etwa 0,1 bis 0,2 mm beträgt.

11. Vorrichtung nach einem der Ansprüche 6 bis 10, dadurch gekennzeichnet, dass die Patrize durch auf das Gummituch (6) aufgetragenes Papier, insbesondere Löschpapier gebildet ist.
